# EUROPÄISCHE PATENTSCHRIFT

(11) **EP 3 382 082 B1**
(45) Veröffentlichungstag und Bekanntmachung des Hinweises auf die Patenterteilung: **07.08.2019**
(21) Anmeldenummer: 17164368.7
(22) Anmeldetag: 31.03.2017
(51) Int. Cl.: D04H 3/02, F16J 15/02, D01D 13/02

(54) **VORRICHTUNG ZUR HERSTELLUNG VON SPINNVLIESEN AUS ENDLOSFILAMENTEN**
DEVICE FOR THE MANUFACTURE OF WOVEN MATERIAL FROM CONTINUOUS FILAMENTS
DISPOSITIF DE FABRICATION D'UN TISSU NON-TISSÉ À PARTIR DE FILAMENTS CONTINUS

(43) Veröffentlichungstag der Anmeldung: 03.10.2018
(73) Patentinhaber: Reifenhäuser GmbH & Co. KG Maschinenfabrik, 53844 Troisdorf (DE)
(72) Erfinder: Frey, Detlef, 53859 Niederkassel (DE); Neuenhofer, Martin, 51503 Rösrath (DE); Sommer, Sebastian, 53844 Troisdorf (DE)
(74) Vertreter: Rohmann, Michael

(56) Entgegenhaltungen:
- EP-A1- 1 340 843
- EP-A1- 1 630 265
- EP-A1- 1 959 034
- EP-A1- 1 967 628
- US-A1- 2007 057 414

## Beschreibung

Die Erfindung betrifft eine Vorrichtung zur Herstellung von Spinnvliesen aus Endlosfilamenten, insbesondere Endlosfilamenten aus thermoplastischem Kunststoff, mit zumindest einer Spinnerette zum Erspinnen der Endlosfilamente, zumindest einer Monomerabsaugungsvorrichtung, zumindest einer Kühlvorrichtung zur Kühlung der Filamente, zumindest einer Verstreckvorrichtung zum Verstrecken der Filamente und mit zumindest einer Ablageeinrichtung - insbesondere in Form eines Ablagesiebbandes - für die Ablage der Filamente zur Vliesbahn. - Endlosfilamente meint im Rahmen der Erfindung Filamente mit quasi endloser Länge. Solche Endlosfilamente unterscheiden sich insofern von Stapelfasern, die viel geringere Längen von beispielsweise 10 bis 60 mm aufweisen. - Mit der Monomerabsaugungsvorrichtung wird Gas aus dem Filamentbildungsraum unterhalb der Spinnerette abgesaugt. Dadurch können die neben den Endlosfilamenten austretenden Gase wie Monomere, Oligomere, Zersetzungsprodukte und dergleichen aus der erfindungsgemäßen Vorrichtung entfernt werden.

Vorrichtungen der eingangs genannten Art sind aus der Praxis grundsätzlich in verschiedenen Ausführungsformen bekannt und werden zum Beispiel in der EP 1 630 265 A1 oder der EP 1 340 843 A1 beschrieben. Diese Vorrichtungen werden auch als Spunbond-Vorrichtungen bezeichnet. Viele der aus der Praxis bekannten Vorrichtungen dieser Art weisen den Nachteil auf, dass bei hohen Filamentgeschwindigkeiten und hohen Durchsätzen bzw. Produktionsgeschwindigkeiten die Qualität der Filamentablage zu wünschen übrig lässt. Das betrifft vor allem die Homogenität der Ablage sowie die Festigkeit der hergestellten Vliesbahnen. Hohe Filamentgeschwindigkeiten und geringe Titer der erzeugten Endlosfilamente lassen sich oft nur mit deutlichen Qualitätseinbußen der hergestellten Vliesbahnen realisieren. Daher sind die bekannten Vorrichtungen verbesserungsfähig.

Der Erfindung liegt das technische Problem zugrunde, eine Vorrichtung der eingangs genannten Art anzugeben, bei der hohe Filamentgeschwindigkeiten und niedrige Titer sowie hohe Produktionsgeschwindigkeiten realisiert werden können und nichtsdestoweniger die Qualität der Filamentablage bzw. der erzeugten Vliesbahn allen Anforderungen entspricht.

Zur Lösung dieses technischen Problems lehrt die Erfindung eine Vorrichtung zur Herstellung von Spinnvliesen aus Endlosfilamenten, insbesondere aus thermoplastischem Kunststoff, mit zumindest einer Spinnerette zum Erspinnen der Endlosfilamente, zumindest einer Monomerabsaugungsvorrichtung, zumindest einer Kühlvorrichtung zur Kühlung der Filamente, zumindest einer Verstreckvorrichtung zum Verstrecken der Filamente und mit zumindest einer Ablageeinrichtung - insbesondere in Form eines Ablagesiebbandes - für die Ablage der Filamente zur Vliesbahn,
wobei zwischen der Spinnerette und der Monomerabsaungsvorrichtung zumindest eine erste deformierbare Dichtung zur Abdichtung eines zwischen der Spinnerette und der Monomerabsaugungsvorrichtung ausgebildeten ersten Spaltes angeordnet ist
und/oder wobei zwischen der Monomerabsaugungsvorrichtung und der Kühlvorrichtung zumindest eine zweite deformierbare Dichtung zur Abdichtung eines zwischen der Monomerabsaugungsvorrichtung und der Kühlvorrichtung ausgebildeten zweiten Spaltes vorgesehen ist
und/oder wobei zwischen der Kühlvorrichtung und der Verstreckvorrichtung bzw. einem Zwischenkanal der Verstreckvorrichtung zumindest eine dritte deformierbare Dichtung zur Abdichtung eines zwischen der Kühlvorrichtung und der Verstreckvorrichtung bzw. dem Zwischenkanal ausgebildeten dritten Spaltes angeordnet ist,
und wobei die Anlageeigenschaften - insbesondere die Anpresskraft und/oder der Anpressdruck und/oder die Anlagefläche - der ersten Dichtung und/oder der zweiten Dichtung und/oder der dritten Dichtung bezüglich zumindest einer Begrenzungsfläche des jeweiligen Spaltes variierbar bzw. nachstellbar sind.

Der Erfindung liegt insoweit die Erkenntnis zugrunde, dass durch die erfindungsgemäße Abdichtung des ersten und/oder des zweiten und/oder des dritten Spaltes - vorzugsweise durch die Abdichtung aller Spalte - ein vorteilhafter Einfluss auf die aerodynamischen Verhältnisse innerhalb der Vorrichtung resultiert. Im Ergebnis können bei Realisierung der erfindungsgemäßen Maßnahmen Vliesbahnen bzw. Spinnvliese mit optimaler Qualität erzeugt werden und zwar können insbesondere sehr homogene Vliesbahnen/Spinnvliese erzielt werden und das vor allem bei hohen Produktionsgeschwindigkeiten bzw. Filamentgeschwindigkeiten. - Der Erfindung liegt in diesem Zusammenhang weiterhin die Erkenntnis zugrunde, dass die die Spalte begrenzenden Flächen im Betrieb der Vorrichtung einer thermischen Deformation ausgesetzt sind. Hierzu hat die Erfindung erkannt, dass eine Dichtung bzw. dass Dichtungen zweckmäßig sind, die auch bei unterschiedlichen Spaltweiten bzw. Spalthöhen - insbesondere quer zur Maschinenrichtung (MD) bzw. in CD-Richtung - auch bei hohen Innendrücken von beispielsweise über 2500 Pa noch zuverlässig abdichten. Die hohen Innendrücke bzw. Kabinendrücke von beispielsweise über 2500 Pa sind vor allem bei hohen Filamentgeschwindigkeiten bzw. Produktionsgeschwindigkeiten typisch. Unterschiedliche Spaltweiten bzw. Spalthöhen - insbesondere quer zur Maschinenrichtung (MD) bzw. in CD-Richtung - ergeben sich auch aufgrund eines Durchhängens von Vorrichtungskomponenten infolge ihres Gewichtes oder durch ein Verformen bzw. Verbiegen von Vorrichtungskomponenten aufgrund von hohen Innendrücken bzw. Kabinendrücken. Der Erfindung liegt die Erkenntnis zugrunde, dass aus diesen Gründen eine Dichtung bzw. Dichtungen zweckmäßig sind, deren Anlageeigenschaften bezüglich der Begrenzungsbereiche bzw. Begrenzungsflächen des jeweiligen Spaltes variierbar bzw. nachstellbar sind. Mit einer solchen erfindungsgemäßen Dichtung können unterschiedliche Spaltweiten bzw. Spalthöhen über die Länge bzw. Breite der zwischen den genannten Vorrichtungskomponenten ausgebildeten Spalte ausgeglichen werden und somit die Spalte effektiv abgedichtet werden.

Maschinenrichtung (MD) meint im Rahmen der Erfindung insbesondere die Förderrichtung der Filamentablage bzw. Vliesbahn auf der Ablageeinrichtung bzw. auf dem Ablagesiebband. CD-Richtung meint insbesondere die Richtung quer zur Maschinenrichtung (MD).

Eine ganz besonders bevorzugte Ausführungsform der Erfindung ist dadurch gekennzeichnet, dass sowohl der erste Spalt zwischen der Spinnerette und der Monomerabsaugungsvorrichtung als auch der zweite Spalt zwischen der Monomerabsaugungsvorrichtung und der Kühlvorrichtung sowie der dritte Spalt zwischen der Kühlvorrichtung und der Verstreckvorrichtung bzw. dem Zwischenkanal durch jeweils zumindest eine deformierbare Dichtung abgedichtet wird, deren Anlageeigenschaften jeweils bezüglich zumindest einer Begrenzungsfläche des jeweiligen Spaltes variierbar bzw. nachstellbar sind.

Es liegt im Rahmen der Erfindung, dass die Weite des ersten Spaltes zwischen der Spinnerette und Monomerabsagungsvorrichtung und/oder die Weite des zweiten Spaltes zwischen der Monomerabsaugungsvorrichtung und der Kühlvorrichtung und/oder die Weite des dritten Spaltes zwischen der Kühlvorrichtung und der Verstreckvorrichtung bzw. dem Zwischenkanal 3 bis 35 mm und bevorzugt 5 bis 30 mm beträgt. Die jeweilige zumindest eine erste Dichtung und/oder zumindest eine zweite Dichtung und/oder zumindest eine dritte Dichtung dichtet dann über die betreffende Weite des jeweiligen Spaltes ab. Ungleichmäßigkeiten bezüglich der Weite des ersten Spaltes und/oder bezüglich der Weite des zweiten Spaltes und/oder bezüglich der Weite des dritten Spaltes können jeweils durch Variation/Nachstellung der Anlageeigenschaften - insbesondere der Anpresskraft und/oder des Anpressdruckes und/oder der Anlagefläche - der jeweiligen Dichtung in Weitenrichtung ausgeglichen werden. Weite eines Spaltes meint im Rahmen in der Erfindung nach einer bevorzugten Ausführungsform die Höhe bzw. die vertikale Höhe des jeweiligen Spaltes. Gemäß einer anderen bevorzugten Ausführungsform kann es sich aber auch - insbesondere bei entsprechender Ausgestaltung der Vorrichtungskomponenten - um eine horizontale Weite des jeweiligen Spaltes handeln oder auch um eine anderweitig geometrisch angeordnete Weite des jeweiligen Spaltes.

Es empfiehlt sich, dass zumindest eine Dichtung - vorzugsweise die zumindest eine erste Dichtung und/oder die zumindest eine zweite Dichtung und/oder die zumindest eine dritte Dichtung - in Weitenrichtung des zugeordneten Spaltes um einen Deformationsweg von 3 bis 20 mm, bevorzugt von 4 bis 18 mm und sehr bevorzugt von 5 bis 15 mm nachstellbar bzw. deformierbar ist/sind. Damit ist insbesondere gemeint, dass die zumindest eine Dichtung aus einem ersten Zustand um den genannten Deformationsweg in Richtung der Weite des zugeordneten Spaltes in einen zweiten Zustand deformierbar bzw. bezüglich des Deformationsweges vergrößerbar ist und umgekehrt. Dabei kann die Deformation bzw. Nachstellung vorzugsweise passiv bzw. automatisch - insbesondere aufgrund des innerhalb der Dichtung herrschenden Drucks eines fluiden Mediums - erfolgen oder die Deformation bzw. Nachstellung erfolgt aktiv, insbesondere aufgrund der Erhöhung oder Erniedrigung des innerhalb der Dichtung herrschenden Druckes eines fluiden Mediums.

Eine sehr bevorzugte Ausführungsform der Erfindung zeichnet sich dadurch aus, dass die zumindest eine erste Dichtung über den gesamten Umfang bzw. im Wesentlichen über den gesamten Umfang des zwischen der Spinnerette und der Monomerabsaugungsvorrichtung verlaufenden Filamentströmungskanals F umläuft und/oder dass die zumindest eine zweite Dichtung über des gesamten Umfangs bzw. im Wesentlichen über den gesamten Umfang des zwischen der Monomerabsaugungsvorrichtung und der Kühlvorrichtung verlaufenden Filamentströmungskanals F umläuft und/oder dass die zumindest eine dritte Dichtung über den gesamten Umfang bzw. im Wesentlichen über den gesamten Umfang des zwischen der Kühlvorrichtung und der Verstreckvorrichtung bzw. dem Zwischenkanal verlaufenden Filamentströmungskanals F umläuft. In diesen bevorzugten Fällen erstreckt sich also die zumindest eine jeweilige Dichtung sowohl in CD-Richtung als auch in MD-Richtung um den jeweiligen Filamentströmungskanal F herum.

Gemäß einer anderen Ausführungsform der Erfindung ist in dem ersten Spalt und/oder in dem zweiten Spalt und/oder in dem dritten Spalt jeweils eine Mehrzahl von Dichtungen nebeneinander angeordnet und diese Mehrzahl von Dichtungen begrenzt bezüglich des jeweiligen Spaltes den Filamentströmungskanal F. Es ist also auch möglich, dass in zumindest einem Spalt in CD-Richtung und/oder in MD-Richtung mehrere Dichtungen nebeneinander bzw. aneinander angeordnet sind und somit erste Dichtungen in dem Spalt zwischen Spinnerette und Monomerabsaugungsvorrichtung und/oder zweite Dichtungen in dem Spalt zwischen Monomerabsaugungsvorrichtung und Kühlvorrichtung und/oder dritte Dichtungen in dem Spalt zwischen Kühlvorrichtung und Verstreckvorrichtung bilden.

Eine besonders empfohlene Ausführungsform der Erfindung ist dadurch gekennzeichnet, dass die zumindest eine erste Dichtung und/oder die zumindest eine zweite Dichtung und/oder die zumindest eine dritte Dichtung im Wesentlichen bzw. vornehmlich in einer Haupt-Deformationsrichtung deformierbar ist. Nach einer Ausführungsvariante ist die Haupt-Deformationsrichtung parallel zur Filamentströmungsrichtung bzw. im Wesentlichen parallel zur Filamentströmungsrichtung ausgerichtet und/oder bevorzugt vertikal bzw. im Wesentlichen vertikal ausgerichtet. Gemäß einer anderen Ausführungsvariante ist die Haupt-Deformationsrichtung zumindest einer Dichtung bzw. der Dichtungen senkrecht zur Filamentströmungsrichtung bzw. im Wesentlichen senkrecht zur Filamentströmungsrichtung ausgerichtet und/oder bevorzugt horizontal bzw. im Wesentlichen horizontal ausgerichtet. Die Deformation der zumindest einen ersten Dichtung und/oder der zumindest einen zweiten Dichtung und/oder der zumindest einen dritten Dichtung quer zu der jeweiligen Haupt-Deformationsrichtung wird gemäß einer Ausführungsvariante durch neben bzw. an der jeweiligen Dichtung angeordnete Dichtungs-Leitflächen begrenzt bzw. eingeschränkt.

Nach einer bevorzugten Ausführungsform ist die zumindest eine erste Dichtung zwischen Spinnerette und Monomerabsaugungsvorrichtung an der Monomerabsaugungsvorrichtung fixiert und die Haupt-Deformationsrichtung ist von der Monomerabsaugungsvorrichtung in Richtung auf die Spinnerette vorgesehen, wobei zumindest eine Begrenzungsfläche für die zumindest eine erste Dichtung an der Spinnerette vorgesehen ist, an der die zumindest eine erste Dichtung zur Anlage kommt. Prinzipiell könnte die zumindest eine erste Dichtung auch an der Spinnerette fixiert sein und die Haupt-Deformationsrichtung ist dann von der Spinnerette in Richtung auf die Monomerabsaugungsvorrichtung vorgesehen, wobei zumindest eine Begrenzungsfläche für die zumindest eine erste Dichtung dann an der Monomerabsaugungsvorrichtung vorgesehen ist. - Eine Ausführungsform der Erfindung zeichnet sich dadurch aus, dass die zumindest eine zweite Dichtung zwischen Monomerabsaugungsvorrichtung und Kühlvorrichtung an der Monomerabsaugungsvorrichtung fixiert ist und die Haupt-Deformationsrichtung von der Monomerabsaugungsvorrichtung in Richtung auf die Kühlvorrichtung vorgesehen ist, wobei zumindest eine Begrenzungsfläche für die zumindest eine zweite Dichtung an der Kühlvorrichtung vorgesehen ist, an der die zumindest eine zweite Dichtung zur Anlage kommt. Grundsätzlich könnte die zumindest eine zweite Dichtung auch an der Kühlvorrichtung fixiert sein und die Haupt-Deformationsrichtung ist dann von der Kühlvorrichtung in Richtung auf die Monomerabsaugungsvorrichtung vorgesehen, wobei zumindest eine Begrenzungsfläche für die zumindest eine zweite Dichtung dann an der Monomerabsaugungsvorrichtung vorgesehen ist. - Eine empfohlene Ausführungsform der Erfindung zeichnet sich dadurch aus, dass die zumindest eine dritte Dichtung zwischen Kühlvorrichtung und Verstreckvorrichtung bzw. Zwischenkanal an der Verstreckvorrichtung bzw. an dem Zwischenkanal fixiert ist und die Haupt-Deformationsrichtung ist dann von der Verstreckvorrichtung bzw. von dem Zwischenkanal in Richtung auf die Kühlvorrichtung vorgesehen, wobei vorzugsweise zumindest eine Begrenzungsfläche für die zumindest eine dritte Dichtung an der Kühlvorrichtung vorgesehen ist. Prinzipiell könnte die zumindest eine dritte Dichtung auch an der Kühlvorrichtung fixiert sein und die Haupt-Deformationsrichtung ist dann von der Kühlvorrichtung zur Verstreckvorrichtung bzw. zum Zwischenkanal ausgerichtet, wobei dann die zumindest eine Begrenzungsfläche für die zumindest eine dritte Dichtung an der Verstreckvorrichtung bzw. an dem Zwischenkanal vorgesehen ist. - Durch die erfindungsgemäße Anordnung der Dichtung bzw. der Dichtungen kann mittels der Deformation der Dichtung(en) ein effektiver Ausgleich von Verformungen bzw. Durchbiegungen der Vorrichtungskomponenten stattfinden.

Durch das erfindungsgemäße Nachstellen der Dichtungen kann trotz der Unregelmäßigkeiten eine effektive Anlage der Dichtungen an den zugordneten Anlageflächen stattfinden.

Vorzugsweise ist die erste Dichtung und/oder die zweite Dichtung und oder die dritte Dichtung mit der Maßgabe eingerichtet, dass eine Abdichtung bei einem Druck im Filamentströmungskanal F von mehr als 2000 Pa, insbesondere von mehr als 2500 Pa erfolgt. Solche hohen Drücke entstehen insbesondere bei hohen Filamentgeschwindigkeiten. Mit der erfindungsgemäßen Abdichtung wird erreicht, dass bei solchen hohen Drücken bzw. bei hohen Filamentgeschwindigkeiten und entsprechend geringen Titern der erzeugten Endlosfilamente eine qualitativ hochwertige Filamentablage, insbesondere eine in allen Richtungen weitgehend homogene Filamentablage erzielt wird.

Eine ganz besonders empfohlene Ausführungsform der Erfindung ist dadurch gekennzeichnet, dass die zumindest eine erste Dichtung und/oder die zumindest eine zweite Dichtung und/oder die zumindest eine dritte Dichtung mit einem fluiden Medium befüllbar ist bzw. gefüllt ist. Eine bevorzugte Ausführungsform der Erfindung zeichnet sich dadurch aus, dass zumindest eine Dichtung, vorzugsweise die zumindest eine erste Dichtung und/oder die zumindest eine zweite Dichtung und/oder die zumindest eine dritte Dichtung sich aufgrund des in der Dichtung herrschenden Druckes des fluiden Mediums bei Veränderungen bzw. Deformationen des zugeordneten Spaltes automatisch nachstellt bzw. deformiert. Zweckmäßigerweise ist der Druck des fluiden Mediums in der jeweiligen Dichtung mit der Maßgabe eingestellt, dass die Dichtungsdeformation bzw. Dichtungsnachstellung automatisch bei Spaltweitenveränderungen - beispielsweise aufgrund von Durchbiegungen von Vorrichtungskomponenten - erfolgt und zwar vorzugsweise innerhalb des weiter oben angegebenen bevorzugten Deformationsweges. Alternativ oder zusätzlich dazu erfolgt nach einer Ausführungsvariante die Nachstellung bzw. Einstellung der jeweiligen Dichtung durch Einbringen von fluidem Medium in die Dichtung bzw. durch Ausbringen von fluidem Medium aus der Dichtung. Es liegt dabei im Rahmen der Erfindung, dass beim Einbringen des fluiden Mediums in die Dichtung der Druck des fluiden Mediums in der Dichtung erhöht wird und dass beim Ausbringen des fluiden Mediums aus der Dichtung der Druck des fluiden Mediums in der Dichtung erniedrigt wird. Fernerhin liegt es im Rahmen der Erfindung, dass der Druck des fluiden Mediums in einer der Dichtungen in allen Dichtungsbereichen gleich ist bzw. im Wesentlichen gleich ist und dass bevorzugt die Anpresskraft der Dichtung an verschiedenen Begrenzungsbereichen bzw. Begrenzungsflächen des jeweiligen Spaltes unterschiedlich ist.

Nach sehr bevorzugter Ausführungsform der Erfindung handelt es sich bei dem in die Dichtungen einbringbaren bzw. in den Dichtungen enthaltenen fluiden Medium um ein gasförmiges Medium und insbesondere um Luft. Zweckmäßigerweise ist die zumindest eine erste Dichtung und/oder die zumindest eine zweite Dichtung und/oder die zumindest eine dritte Dichtung mit dem fluiden Medium in Form eines gasförmigen Mediums bzw. in Form von Luft aufblasbar. Zur Erniedrigung des Druckes bzw. Luftdruckes in der jeweiligen Dichtung kann das fluide Medium bzw. das gasförmige Medium, insbesondere Luft aus der Dichtung auch wieder abgelassen werden. Zweckmäßigerweise besteht die Wandung bzw. bestehen zumindest Wandungsteile der zumindest einen ersten Dichtung und/oder der zumindest zweiten Dichtung und/oder der zumindest einen dritten Dichtung aus zumindest einem Elastomer bzw. aus einem Elastomer. Bei der ersten Dichtung und/oder zweiten Dichtung und/oder dritten Dichtung kann es sich gemäß einer Ausführungsvariante der Erfindung um eine über den Filamentbildungsraum umlaufende Ringdichtung handeln.

Die erfindungsgemäß eingerichteten Dichtungen sind auch bei einer Wartung der erfindungsgemäßen Vorrichtung sehr hilfreich und zwar insbesondere wenn die Vorrichtung aus ihrem Betriebszustand in einen Wartungszustand überführt werden soll. Es liegt im Rahmen der Erfindung, dass zur Überführung der Vorrichtung in einen Wartungszustand die Anlageeigenschaften zumindest einer Dichtung, insbesondere aller Dichtungen, variierbar sind, so dass die den jeweils abzudichtenden Spalt begrenzenden Vorrichtungskomponenten in diesem Wartungszustand relativ zueinander verschiebbar bzw. verfahrbar sind, insbesondere in horizontaler Richtung bzw. etwa in horizontaler Richtung verschiebbar bzw. verfahrbar sind.

Eine bevorzugte Ausführungsform der erfindungsgemäßen Vorrichtung ist dadurch gekennzeichnet, dass zur Überführung der Vorrichtung in einen Wartungszustand das Volumen bzw. Dichtungsvolumen zumindest einer Dichtung, insbesondere der Dichtungen bzw. aller Dichtungen variierbar bzw. reduzierbar sind/ist, so dass eine dichtungsfreie Minimalweite bzw. Minimalhöhe zumindest eines Spaltes, insbesondere der Spalte bzw. aller Spalte verbleibt. In diesem Wartungszustand können bevorzugt Anlagenkomponenten relativ zueinander verschoben bzw. verfahren werden und zwar insbesondere in horizontaler Richtung verschoben bzw. verfahren werden. Beispielsweise kann das Volumen einer Dichtung bzw. der Dichtungen an der Kühlvorrichtung reduziert werden, so dass sich eine dichtungsfreie Minimalweite bzw. Minimalhöhe des Spaltes zwischen Kühlvorrichtung und Monomerabsaugungsvorrichtung und/oder des Spaltes zwischen Kühlvorrichtung und Verstreckvorrichtung ergibt. Dann kann die Kühlvorrichtung zu Wartungszwecken horizontal verschoben werden bzw. aus der Vorrichtung herausgefahren werden.

Eine alternative Ausführungsform der Erfindung ist dadurch gekennzeichnet, dass eine bzw. zumindest eine deformierbare Dichtung zumindest ein mittels zumindest eines Federelementes an eine Begrenzungsfläche des abzudichtenden Spaltes angepresstes Dichtelement aufweist. Zweckmäßigerweise sind die Abmessungen und/oder der Federweg und/oder die Federsteifigkeit des Federelementes mit der Maßgabe bemessen, dass ein dichtender Kontakt bzw. ein Abdichtungskontakt des Dichtelementes mit der zugeordneten Begrenzungsfläche des abzudichtenden Spaltes gewährleistet ist. Bei dem Dichtelement kann es sich beispielsweise um eine Dichtungslippe handeln, die bevorzugt an ein Federelement angeschlossen ist. Es empfiehlt sich, dass die Anlageeingeschaften zumindest einer Dichtung bzw. zumindest eines federbelasteten Dichtelementes mittels zumindest eines das Federelement beeinflussenden bzw. beaufschlagenden Manipulationselementes einstellbar sind. Vorzugsweise ist die Vorrichtung durch diese Einstellung der Anlageeigenschaften zumindest eines federbelasteten Dichtelementes in einen Wartungszustand überführbar.

Bei der erfindungsgemäßen Vorrichtung ist der Monomerabsaugungsvorrichtung in Filamentströmungsrichtung die Kühlvorrichtung zur Kühlung der Filamente nachgeordnet. Nach einer bevorzugten Ausführungsform der Erfindung weist die Kühlvorrichtung lediglich einen Kühlkammerabschnitt auf, in dem die durchströmenden Endlosfilamente mit Kühlluft beaufschlagt werden. Gemäß einer anderen empfohlenen Ausführungsform der Erfindung weist die Kühlvorrichtung zumindest zwei in Filamentströmungsrichtung hintereinander bzw. untereinander angeordnete Kühlkammerabschnitte auf, in denen die durchströmenden Endlosfilamente jeweils mit Kühlluft unterschiedlicher Temperatur beaufschlagt werden können. Die Vorrichtung kann auch mit der Maßgabe eingerichtet sein, dass die Austrittsgeschwindigkeit der Prozessluft aus einer oberen Kühlkammer zur Kühlung der Filamente und die Austrittsgeschwindigkeit aus einer unteren Kühlkammer unterschiedlich ist.

Es empfiehlt sich, dass das Aggregat aus der Kühlvorrichtung und der in Filamentströmungsrichtung daran anschließenden Verstreckvorrichtung als geschlossenes Aggregat ausgebildet ist und dass außer der Zufuhr der Kühlluft in der Kühlvorrichtung keine weitere Zufuhr eines fluiden Mediums bzw. keine weitere Luftzufuhr in dieses Aggregat bzw. in dieses geschlossene Aggregat stattfindet. Die Realisierung eines solchen geschlossenen Aggregates hat sich im Hinblick auf die Lösung des technischen Problems der Erfindung besonders bewährt.

Es liegt im Rahmen der Erfindung, dass zwischen der Verstreckvorrichtung und der Ablageeinrichtung bzw. dem Ablagesiebband zumindest ein Diffusor angeordnet ist, so dass Filamente und Primärluft aus der Verstreckvorrichtung in den Diffusor gelangen. Nach sehr bevorzugter Ausführungsform, der im Rahmen der Erfindung ganz besondere Bedeutung zukommt, sind im Bereich des zumindest einen Diffusors zumindest zwei an gegenüberliegenden Seiten des Diffusors angeordnete Sekundärluft-Eintrittsspalte vorgesehen, durch die Sekundärluft in den Diffusor gelangt. Eine besonders empfohlene Ausführungsform der Erfindung zeichnet sich dadurch aus, dass zumindest ein Sekundärluft-Eintrittsspalt, vorzugsweise zumindest zwei Sekundärluft-Eintrittsspalte mit der Maßgabe ausgebildet sind, dass die Sekundärluft in einem Zuströmwinkel α zur Filamentströmungsrichtung FS bzw. zur Längsmittelebene M der Vorrichtung bzw. des Diffusors einströmt. Gemäß einer Ausführungsvariante kann der Zuströmwinkel α zwischen 75° und 115°, zweckmäßigerweise zwischen 80° und 110° liegen. Nach einer Ausführungsform ist der Zuströmwinkel α gleich 90° oder kleiner als 90°, vorzugsweise kleiner als 80°, bevorzugt kleiner als 70° und besonders bevorzugt kleiner als 65°. Dabei hat es sich besonders bewährt, dass der Zuströmwinkel α kleiner als 60°, vorzugsweise kleiner als 55° und bevorzugt kleiner als 50° ist. Nach sehr empfohlener Ausführungsform liegt der Zuströmwinkel α zwischen 0 und 60°, zweckmäßigerweise zwischen 1 und 55°, bevorzugt zwischen 2 und 50°, sehr bevorzugt zwischen 2 und 45° und besonders bevorzugt zwischen 2 und 40°. Es empfiehlt sich vor allem, dass die Zuströmung der Sekundärluft mit der Maßgabe erfolgt, dass die Sekundärluft nach ihrem Eintritt parallel bzw. quasi parallel zur Filamentströmungsrichtung FS strömt. Zweckmäßigerweise werden die Sekundärluft-Eintrittsspalte zur Realisierung des Zuströmwinkels α entsprechend eingerichtet, insbesondere mit Hilfe von Zuströmschrägen und/oder Zuströmkanälen und dergleichen eingerichtet. Die Realisierung des erfindungsgemäßen Zuströmwinkels α für die Sekundärluft hat sich im Rahmen der Erfindung besonders bewährt und trägt effizient zur Lösung des erfindungsgemäßen technischen Problems bei.

Es empfiehlt sich, dass im Bereich der Sekundärluft-Eintrittsspalte das Verhältnis der Volumenströme von Primärluft und Sekundärluft V_{P}/V_{S} kleiner als 5 und vorzugsweise kleiner als 4,5 ist. - Zweckmäßigerweise schließt in Filamentströmungsrichtung FS hinter bzw. unter den Sekundärluft-Eintrittsspalten ein konvergenter Bereich des bzw. eines Diffusors an. Vorzugsweise ist in Filamentströmungsrichtung FS im Anschluss an diesen konvergenten Bereich des Diffusors eine Engstelle des Diffusors vorgesehen und an diese Engstelle schließt bevorzugt zumindest ein divergenter Bereich des Diffusors an. Der Diffusoraustrittswinkel β dieses divergenten Diffusorabschnittes zur Längsmittelachse M des Diffusors beträgt empfohlenermaßen maximal 30°, vorzugsweise maximal 25°.

Es liegt im Rahmen der Erfindung, dass der in Filamentströmungsrichtung FS letzte Diffusorabschnitt zur Ablageeinrichtung bzw. zum Ablagesiebband hin divergierende Diffusorwände aufweist und dass diese Diffusorwände einen Diffusoraustritt mit einer Breite B in Maschinenrichtung (MD) bilden. Vorzugsweise ist zumindest eine Absaugungseinrichtung zum Absaugen von Luft bzw. Prozessluft durch die Ablageeinrichtung bzw. durch das Ablagesiebband vorgesehen. Gemäß sehr bevorzugter Ausführungsform der Erfindung ist ein unterhalb des Diffusoraustrittes angeordneter Absaugbereich mit einer Breite b in Maschineneinrichtung vorgesehen, wobei diese Breite b des Absaugbereiches größer ist als die Breite B des Diffusoraustrittes. Empfohlenermaßen beträgt die Breite b des Absaugbereiches mindestens das 1,2-fache, bevorzugt mindestens das 1,3-fache und besonders bevorzugt mindestens das 1,4-fache der Breite B des Diffusoraustrittes. Es liegt dabei im Rahmen der Erfindung, dass der Absaugbereich bezüglich der Maschinenrichtung (MD) hinter dem Ablagebereich der Filamente um einen (ersten) Absaugabschnitt über den Diffusoraustritt hinausragt und/oder dass der Absaugbereich bezüglich der Maschinenrichtung (MD) vor dem Ablagebereich der Filamente um einen (zweiten) Absaugabschnitt über den Diffusoraustritt hinausragt. Vorzugsweise ragt der Absaugbereich bzw. der Hauptabsaugbereich an beiden Seiten bezüglich seiner Breite b über die Breite B des Diffusoraustrittes hinaus und zwar an der einen Seite um den ersten Absaugabschnitt und an der anderen Seite um den zweiten Absaugabschnitt.

Eine sehr empfohlene Ausführungsform der Erfindung zeichnet sich dadurch aus, dass die Absaugung durch die Absaugungseinrichtung mit der Maßgabe erfolgt, dass zumindest im Bereich des Diffusoraustritts Tertiärluft entlang der äußeren Oberfläche der Diffusorwände in Richtung Ablageeinrichtung bzw. Ablagesiebband strömt. Die Tertiärluftströme sind dabei vorzugsweise parallel bzw. im Wesentlichen parallel zu dem in Richtung Diffusoraustritt im Inneren des Diffusors strömenden Mischstrom aus Primärluft und Sekundärluft ausgerichtet. Es liegt im Rahmen der Erfindung, dass auch Tertiärluft durch die Ablageeinrichtung bzw. durch das Ablagesiebband gesaugt wird. - Zweckmäßigerweise beträgt der mit der Absaugungseinrichtung abgesaugte Volumenstrom der Tertiärluft V_{T} mindestens 25%, bevorzugt mindestens 40% und besonders bevorzugt mindestens 50% des Volumenstromes der abgesaugten Primär- und Sekundärluftströme. - Eine empfohlene Ausführungsform der Erfindung ist dadurch gekennzeichnet, dass der Abstand zwischen dem Diffusor bzw. zwischen der Unterkante/der untersten Kante des Diffusors und dem Ablagesiebband 20 bis 300 mm, insbesondere 30 bis 150 mm und bevorzugt 30 bis 120 mm beträgt. Diese Ausführungsform hat sich im Rahmen der Erfindung zur Lösung des erfindungsgemäßen technischen Problems besonders bewährt.

Der Erfindung liegt die Erkenntnis zugrunde, das mit der erfindungsgemäßen Vorrichtung auf einfache und effiziente Weise Vliesbahnen bzw. Spinnvliese mit einer hervorragenden Qualität und insbesondere mit sehr homogenen Eigenschaften hergestellt werden können. Das gilt insbesondere auch bei hohen Produktionsgeschwindigkeiten bzw. bei hohen Filamentgeschwindigkeiten und dementsprechend geringen Titern der Endlosfilamente. Bei hohen Innendrücken der erfindungsgemäßen Vorrichtung kann entsprechend der Erkenntnis der Erfindung die erfindungsgemäß vorgesehene Abdichtung optimale Verhältnisse bzw. aerodynamische Verhältnisse in der Vorrichtung gewährleisten. Mit den erfindungsgemäßen Maßnahmen ist eine sehr gleichmäßige Luftströmung bzw. eine gleichmäßige Filament-Luft-Strömung innerhalb der Vorrichtung möglich und es ergeben sich Vliesbahnen mit in allen Richtungen weitgehend homogenen Eigenschaften. Hervorzuheben ist, dass die erfindungsgemäße Vorrichtung verhältnismäßig einfach und wenig aufwendig zu realisieren ist und vor allem auch betreibbar ist.

Nachfolgend wird die Erfindung anhand einer lediglich ein Ausführungsbeispiel darstellenden Zeichnung näher erläutert. Es zeigen in schematischer Darstellung:
- Fig. 1: einen Vertikalschnitt durch eine erfindungsgemäße Vorrichtung,
- Fig. 2: einen vergrößerten Ausschnitt A aus dem oberen Bereich der erfindungsgemäßen Vorrichtung,
- Fig. 3: einen vergrößerten Ausschnitt B aus einem unteren Bereich der erfindungsgemäßen Vorrichtung,
- Fig. 4: einen vergrößerten Ausschnitt C aus der Fig. 2,
- Fig. 5: einen vergrößerten Ausschnitt D aus der Fig. 2 und
- Fig. 6: einen vergrößerten Ausschnitt aus der Fig. 2 mit einer alternativen Dichtung.

Die Figuren zeigen eine erfindungsgemäße Vorrichtung zur Herstellung von Spinnvliesen aus Endlosfilamenten 1, insbesondere aus Endlosfilamenten 1 aus thermoplastischem Kunststoff. Die Vorrichtung weist eine Spinnerette 2 zum Erspinnen der Endlosfilamente 1 auf sowie eine in Filamentströmungsrichtung FS unterhalb der Spinnerette 2 angeordnete Monomerabsaugungsvorrichtung 4. Mit der Monomerabsaugungsvorrichtung 4 können beim Spinnprozess auftretende störende Gase - wie insbesondere Monomere oder Oligomere - aus der Vorrichtung entfernt werden. Der Monomerabsaugungsvorrichtung 4 ist in Filamentströmungsrichtung FS eine Kühlvorrichtung 3 zur Kühlung der Filamente 1 nachgeschaltet. Zweckmäßigerweise und im Ausführungsbeispiel ist die Kühlvorrichtung 3 in zwei in Filamentströmungsrichtung FS hintereinander bzw. untereinander angeordnete Kühlkammern 9, 10 aufgeteilt, wobei die Kühlkammern 9, 10 vorzugsweise und im Ausführungsbeispiel mit Kühlluft unterschiedlicher Temperatur beaufschlagbar sind. Die Kühlvorrichtung 3 kann aber auch lediglich eine einzige Kühlkammer aufweisen. Der Kühlvorrichtung 3 der erfindungsgemäßen Vorrichtung ist eine Verstreckvorrichtung 11 zum Verstrecken der Filamente 1 nachgeschaltet. Die Verstreckvorrichtung 11 weist einen an die Kühlvorrichtung 3 bzw. an die untere Kühlkammer 10 anschließenden Zwischenkanal 11.1 auf sowie einen an den Zwischenkanal 11.1 anschließenden Verstreckschacht 11.2. Der Zwischenkanal 11.1 der Verstreckvorrichtung 11 ist bevorzugt und im Ausführungsbeispiel in Filamentströmungsrichtung FS konvergierend ausgebildet.

Zwischen der Spinnerette 2 und der Monomerabsaugungsvorrichtung 4 ist ein erster Spalt 2.1 angeordnet, der in der Regel und im Ausführungsbeispiel um den gesamten Filamentströmungsraum F umläuft. Außerdem ist zwischen der Monomerabsaugungsvorrichtung 4 und der Kühlvorrichtung 3 ist ein zweiter Spalt 5 vorhanden, der normalerweise und im Ausführungsbeispiel ebenfalls um den gesamten Filamentströmungsraum F umläuft. Weiterhin ist zwischen der Kühlvorrichtung 3 bzw. der unteren Kühlkammer 10 und der Verstreckvorrichtung 11 bzw. dem Zwischenkanal 11.1 der Verstreckvorrichtung 11 ein dritter Spalt 6 ausgebildet, der in der Regel und im Ausführungsbeispiel auch um den gesamten Filamentströmungsraum F umläuft. Nach besonders bevorzugter Ausführungsform und im Ausführungsbeispiel ist in dem ersten Spalt 2.1 eine erste Dichtung 2.2 vorgesehen, die den ersten Spalt 2.1 abdichtet und es ist in dem zweiten Spalt 5 eine zweite Dichtung 7 angeordnet, die den zweiten Spalt 5 abdichtet. Fernerhin ist empfohlenermaßen und im Ausführungsbeispiel in dem dritten Spalt 6 eine dritte Dichtung 8 vorgesehen, die den dritten Spalt 6 abdichtet. Abdichten meint hier insbesondere, dass der Filamentbildungsraum bzw. Filamentströmungsraum F durch die Dichtungen 2.2, 7, 8 nach außen hin abgedichtet wird und Leckagen möglichst vermieden werden. Vorzugsweise und im Ausführungsbeispiel handelt es sich bei der ersten Dichtung 2.2, bei der zweiten Dichtung 7 und bei der dritten Dichtung 8 um jeweils eine über den Filamentströmungsraum F umlaufende Dichtung 2.2, 7, 8 bzw. Ringdichtung. Die drei Dichtungen 2.2, 7, 8 sind insbesondere als deformierbare Dichtungen 2.2, 7, 8 ausgebildet und sind bezüglich ihrer Anlageeigenschaften - insbesondere bezüglich ihrer Anpresskraft - bezüglich der die jeweiligen Spalte 2.1, 5, 6 begrenzenden Begrenzungsflächen variierbar bzw. nachstellbar. Nachstellbar meint hier insbesondere, dass die Dichtungen 2.2, 7, 8 in Richtung der Begrenzungsflächen der Spalte 2.1, 5, 6 deformierbar sind, so dass die Dichtungen 2.2, 7, 8 fest bzw. dicht an den Begrenzungsflächen der Spalte 2.1, 5, 6 dichtend anliegen. Der erste Spalt 2.1 der zweite Spalt 5 und der dritte Spalte 6 mögen im Ausführungsbeispiel eine Höhe h1, eine Höhe h2 und eine Höhe h3 aufweisen, die im Bereich zwischen 5 und 30 mm liegt. Die jeweiligen Dichtungen 2.2, 7, 8 dichten die Spalte 2.1, 5, 6 jeweils über diese Höhe h1 bzw. h2 bzw. h3 ab. Ungleichmäßigkeiten der jeweiligen Höhen h1, h2 oder h3 der Spalte 2.1, 5, 6 sind jeweils durch die erfindungsgemäße Variation/Nachstellung der Anlageeigenschaften - insbesondere der Anpresskraft - der Dichtungen 2.2, 7, 8 ausgleichbar.

Gemäß besonders empfohlener Ausführungsform der Erfindung und im Ausführungsbeispiel sind alle drei Dichtungen 2.2, 7, 8 jeweils im Wesentlichen bzw. vornehmlich in einer Haupt-Deformationsrichtung deformierbar. Die Haupt-Deformationsrichtung ist bevorzugt und im Ausführungsbeispiel parallel zu Filamentströmungsrichtung FS und vertikal ausgerichtet. Zweckmäßigerweise und im Ausführungsbeispiel ist die Haupt-Deformationsrichtung der Dichtungen 2.2, 7, 8 jeweils in Richtung auf die gegenüberliegende Begrenzungsfläche des jeweiligen Spaltes 2.1, 5, 6 ausgerichtet. Im Ausführungsbeispiel (s. Fig. 4 und 5) sind nur die Begrenzungsflächen 5.1 und 6.1 der beiden Spalte 5 und 6 dargestellt. Gemäß empfohlener Ausführungsform und im Ausführungsbeispiel wird die Deformation der Dichtungen 2.2, 7, 8 durch neben den jeweiligen Dichtungen 2.2, 7, 8 angeordnete Dichtungs-Leitflächen begrenzt bzw. eingeschränkt. Im Ausführungsbeispiel (s. Fig. 4 und 5) sind lediglich die Dichtungs-Leitflächen 7.1 und 8.1 neben den Dichtungen 7 und 8 dargestellt.

Bezüglich der nachfolgenden Ausführungen wird insbesondere auf das Ausführungsbeispiel gemäß Fig. 4 und 5 verwiesen. Empfohlenermaßen und im Ausführungsbeispiel nach den Fig. 4 und 5 ist die zweite Dichtung 7 zwischen der Monomerabsaugungsvorrichtung 4 und der Kühlvorrichtung 3 unten an der Monomerabsaugungsvorrichtung 4 fixiert und die Haupt-Deformationsrichtung dieser zweiten Dichtung 7 ist von der Monomerabsaugungsvorrichtung 4 in Richtung auf die Kühlvorrichtung 3 vorgesehen. Die zweite Dichtung 7 kommt dann an der an der Oberseite der Kühlvorrichtung 3 angeordneten Begrenzungsfläche 5.1 des zweiten Spaltes 5 zur Anlage. - Nach bevorzugter Ausführungsform und im Ausführungsbeispiel ist die dritte Dichtung zwischen der Kühlvorrichtung 3 und der Verstreckvorrichtung 11 bzw. dem Zwischenkanal 11.1 an der Verstreckvorrichtung 11 bzw. an der Oberseite des Zwischenkanals 11.1 fixiert und die Haupt-Deformationsrichtung dieser dritten Dichtung 8 ist von dem Zwischenkanal 11.1 zur Kühlvorrichtung 3 nach oben hin ausgerichtet. Diese dritte Dichtung 8 kommt dann an der an der Unterseite der Kühlvorrichtung 3 vorgesehenen Begrenzungsfläche 6.1 des dritten Spaltes 6 zur Anlage. Durch die beschriebene bevorzugte Anordnung der Dichtungen 7, 8 und ihre vorzugsweise vorgesehenen Haupt-Deformationsrichtungen werden vor allem - insbesondere in CD-Richtung - stattfindende Verformungen bzw. Durchbiegungen der Kühlvorrichtung 3 ausgeglichen und die sich hier erstreckenden Spalte 5, 6 können mit den erfindungsgemäßen Dichtungen 7, 8 effektiv abgedichtet werden.

Nach bevorzugter Ausführungsform und im Ausführungsbeispiel nach den Fig. 1 bis 5 sind alle Dichtungen 2.2, 7, 8 mit einem gasförmigen Medium befüllbar bzw. gefüllt. Bei dem gasförmigen Medium handelt es sich zweckmäßigerweise um Luft. Die Nachstellung bzw. Einstellung der Anlageeigenschaften der Dichtungen 2.2, 7, 8 erfolgt insbesondere durch Einbringen des gasförmigen Mediums bzw. durch Luft in die Dichtung 2.2, 7, 8 bzw. durch Ausbringen des gasförmigen Mediums bzw. der Luft aus der Dichtung 2.2, 7, 8. Es liegt im Rahmen der Erfindung, dass die Dichtungen 2.2, 7, 8 aufblasbare Dichtungen 2.2, 7, 8 bzw. aufblasbare Ringdichtungen 2.2, 7, 8 sind. Durch Aufblasen kann die Anpresskraft der Dichtungen 2.2, 7, 8 an den Begrenzungsflächen der Spalte 2.1, 5, 6 verändert werden und die Dichtungen 2.2, 7, 8 können auf diese Weise Unregelmäßigkeiten bezüglich der Spalthöhe h ausgleichen. Die Wandungen der Dichtungen 2.2, 7, 8 mögen im Ausführungsbeispiel aus einem Elastomer bestehen. Vorzugsweise handelt es sich bei den Dichtungen 2.2, 7, 8 um Ringdichtungen bzw. um schlauchförmige Dichtungen 2.2, 7, 8. Zweckmäßigerweise sind die Dichtungen 2.2, 7, 8 mit der Maßgabe eingerichtet, dass eine Abdichtung bei einem Druck im Filamentströmungsraum F von mehr als 2000 Pa, insbesondere von mehr als 2500 Pa erfolgt.

Empfohlenermaßen und im Ausführungsbeispiel ist das Aggregat aus der Kühlvorrichtung 3 und der Verstreckvorrichtung 11 als geschlossenes Aggregat ausgebildet, wobei außer der Zufuhr der Kühlluft in der Kühlvorrichtung 3 keine weitere Zufuhr eines fluiden Mediums bzw. keine weitere Luftzufuhr in dieses geschlossene Aggregat stattfindet.

Die verstreckten Filamente 1 werden auf einer Ablageeinrichtung in Form eines Ablagesiebbandes 12 zur Vliesbahn 13 abgelegt. Zweckmäßigerweise und im Ausführungsbeispiel ist zwischen der Verstreckvorrichtung 11 und dem Ablagesiebband 12 ein Diffusor 14 angeordnet, so dass Filamente 1 und Primärluft P aus der Verstreckvorrichtung 11 in den Diffusor 14 gelangen. Vorzugsweise und im Ausführungsbeispiel sind zwischen Verstreckvorrichtung 11 bzw. zwischen dem Verstreckschacht 11.2 der Verstreckvorrichtung 11 und dem Diffusor 14 zwei gegenüberliegende Sekundärluft-Eintrittsspalte 16, 17 für die Einführung von Sekundärluft S angeordnet. Zweckmäßigerweise erstrecken sich die Sekundärluft-Eintrittsspalte 16, 17 über die gesamte Breite bzw. CD-Breite der erfindungsgemäßen Vorrichtung. Nach sehr bevorzugter Ausführungsform wird die Sekundärluft durch die Sekundärluft-Eintrittsspalte 16, 17 mit einem Zuströmwinkel α zugeführt, der bevorzugt kleiner als 60° ist und sehr bevorzugt zwischen 2 und 50° liegt. Zur Realisierung des Zuströmwinkels α sind im Ausführungsbeispiel entsprechend eingerichtete Zuströmführungen 18 vorgesehen, die im Ausführungsbeispiel als schräg an die Sekundärluft-Eintrittsspalte 16, 17 angeschlossene Zuströmkanäle 19 ausgebildet sind. Dabei bilden die Zuströmkanäle 19 mit der Filamentströmungsrichtung FS bzw. mit der Längsmittelachse M einen Winkel mit der Maßgabe, dass die Sekundärluft S unter dem angegebenen Zuströmwinkel α einströmen kann. Nach besonders bevorzugter Ausführungsform findet eine quasi parallele Zuströmung der Sekundärluft S zur Filamentströmungsrichtung FS statt. Zweckmäßigerweise kann der durch die Sekundärluft-Eintrittsspalte 16, 17 zugeführte Volumenstrom an Sekundärluft S eingestellt werden. - Aufgrund des Eintritts der Sekundärluft S durch die Sekundärluft-Eintrittsspalte 16, 17 wird im Diffusor 14 Primärluft P mit Sekundärluft S gemischt. Gemäß bevorzugter Ausführungsform ist im Bereich der Sekundärluft-Eintrittsspalte 16, 17 das Verhältnis der Volumenströme von Primärluft und Sekundärluft V_{P}/V_{S} kleiner als 5 und vorzugsweise kleiner als 4,5.

Der Diffusor 14 weist im Ausführungsbeispiel hinter bzw. unter den Sekundärluft-Eintrittsspalten 16, 17 einen konvergenten Diffusorabschnitt 20 auf. An diesen konvergenten Diffusorabschnitt 20 schließt bevorzugt und im Ausführungsbeispiel eine Engstelle 21 des Diffusors 14 an. In Filamentströmungsrichtung FS hinter bzw. unter der Engstelle 21 ist der Diffusor 14 bevorzugt und im Ausführungsbeispiel mit einem divergenten Diffusorabschnitt 22 ausgestattet. Zweckmäßigerweise und im Ausführungsbeispiel beträgt der Diffusoraustrittswinkel β zwischen einer Diffusorwand 23 des divergenten Diffusorabschnittes 22 und der Längsmittelachse M des Diffusors 14 maximal 25°.

Die aus dem Diffusor 14 bzw. aus dem divergenten Diffusorabschnitt 22 austretenden Endlosfilamente 1 werden auf der als Ablagesiebband 12 ausgebildeten Ablageeinrichtung zur Filamentablage bzw. zur Vliesbahn 13 abgelegt. Die Vliesbahn 13 wird dann mit dem Ablagesiebband 12 in Maschinenrichtung MD abgefördert bzw. abtransportiert. Es liegt im Rahmen der Erfindung, dass eine Absaugungseinrichtung zum Absaugen von Luft bzw. Prozessluft durch die Ablageeinrichtung bzw. durch das Ablagesiebband 12 vorgesehen ist. Dazu ist unterhalb des Diffusoraustrittes 24 ein Absaugbereich 25 angeordnet, der bevorzugt eine Breite b in Maschinenrichtung MD aufweist. Diese Breite b des Absaugbereiches 25 ist vorzugsweise und im Ausführungsbeispiel größer als die Breite B des Diffusoraustrittes 24. Nach bevorzugter Ausführungsform beträgt die Breite b des Absaugbereiches 25 mindestens das 1,2-fache, bevorzugt mindestens das 1,3-fache der Breite B des Diffusoraustrittes 24. Im Ausführungsbeispiel wird die Breite B des Diffusoraustrittes 24 als horizontaler Abstand der unteren Enden der Diffusorwände 23 gemessen. Falls die Enden der Diffusorwände 23 des divergenten Diffusorabschnittes 22 nicht in der gleichen horizontalen Ebene bzw. nicht auf der gleichen vertikalen Höhe enden, wird vorzugsweise der Abstand des Endes der längeren Diffusorwand 23 von dem Ende der verlängert gedachten kürzeren Diffusorwand 23 auf der gleichen vertikalen Höhe gemessen. - Der unter dem Ablagesiebband 12 angeordnete Absaugbereich 25 wird durch zwei in Maschinenrichtung MD hintereinander angeordnete Trennwände 26, 27 begrenzt. Die Breite b des Absaugbereiches 25 wird als Abstand zwischen den beiden Trennwänden 26, 27 gemessen und zwar insbesondere als Abstand der oberen Enden der beiden Trennwände 26, 27. Vor allem in der Fig. 3 ist erkennbar, dass der Absaugbereich 25 bezüglich der Maschinenrichtung MD hinter dem Ablagebereich der Filamente 1 um einen ersten Absaugabschnitt 28 über den Diffusoraustritt 24 bzw. über die Breite B des Diffusoraustrittes 24 hinausragt. Fernerhin ragt bevorzugt und im Ausführungsbeispiel der Absaugbereich 25 bezüglich der Maschinenrichtung MD vor dem Ablagebereich der Filamente 1 um einen zweiten Absaugabschnitt 29 über den Diffusoraustritt 24 bzw. über die Breite B des Diffusoraustrittes 24 hinaus. In der Fig. 3 ist erkennbar, dass der erste Absaugabschnitt 28 eine Breite b₁ und der zweite Absaugabschnitt 29 eine Breite b₂ aufweist. - Grundsätzlich liegt es auch im Rahmen der Erfindung, dass der Absaugbereich 25 seinerseits durch zumindest eine Trennwand bzw. durch Trennwände unterteilt ist. Dann gilt jedoch bevorzugt, dass in diesem Absaugbereich 25 bzw. in diesem durch Trennwände unterteilten Absaugbereich 25 die Geschwindigkeit bzw. die mittlere Geschwindigkeit der abgesaugten Luft über die gesamte Breite des Absaugbereiches 25 gleich bzw. im Wesentlichen gleich ist.

Gemäß empfohlener Ausführungsform der Erfindung erfolgt die Absaugung durch das Ablagesiebband 12 mit der Maßgabe, dass im Bereich des Diffusoraustrittes 24 Tertiärluft T entlang der äußeren Oberflächen 30 des Diffusors 14 bzw. des divergenten Diffusorabschnittes 22 in Richtung Ablagesiebband 12 strömt. Nach besonders bevorzugter Ausführungsform sind die Ströme der Tertiärluft T dabei parallel bzw. im Wesentlichen parallel zu dem in Richtung Diffusoraustritt 24 des Diffusors 14 strömenden Mischstromes aus Primärluft P und Sekundärluft S ausgerichtet. Bevorzugt strömen die Ströme von Primärluft P, Sekundärluft S und Tertiärluft T parallel bzw. quasi parallel durch das Ablagesiebband 12.

Die Fig. 6 zeigt eine alternative Ausführungsform einer erfindungsgemäßen Dichtung 2.2, die im Ausführungsbeispiel den ersten Spalt 2.1 zwischen der Spinnerette 2 und der Monomerabsaugungsvorrichtung 4 abdichtet. Diese alternative Dichtung 2.2 weist ein mittels eines Federelementes 31 an die Begrenzungsfläche des abzudichtenden Spaltes 2.1 angepresstes Dichtelement 32 auf, das beispielsweise als Dichtungslippe ausgeführt ist.

## Patentansprüche

1. Vorrichtung zur Herstellung von Spinnvliesen aus Endlosfilamenten (1), insbesondere aus thermoplastischem Kunststoff, mit zumindest einer Spinnerette (2) zum Erspinnen der Endlosfilamente (1), zumindest einer Monomerabsaugungsvorrichtung (4), zumindest einer Kühlvorrichtung (3) zur Kühlung der Filamente (1), zumindest einer Verstreckvorrichtung (11) zum Verstrecken der Filamente (1) und mit zumindest einer Ablageeinrichtung, insbesondere in Form eines Ablagesiebbandes (12) für die Ablage der Filamente (1) zur Vliesbahn (13),
wobei zwischen der Spinnerette (2) und der Monomerabsaugungsvorrichtung (4) zumindest eine deformierbare Dichtung (2.2) zur Abdichtung zumindest eines zwischen der Spinnerette (2) und der Monomerabsaugungsvorrichtung (4) ausgebildeten Spaltes angeordnet ist,
und/oder wobei zwischen der Monomerabsaugungsvorrichtung (4) und der Kühlvorrichtung (3) zumindest eine deformierbare Dichtung (7) zur Abdichtung zumindest eines zwischen der Monomerabsaugungsvorrichtung (4) und der Kühlvorrichtung (3) ausgebildeten Spaltes (5) angeordnet ist
und/oder wobei zwischen der Kühlvorrichtung (3) und der Verstreckvorrichtung (11) bzw. einem Zwischenkanal (11.1) der Verstreckvorrichtung (11) zumindest eine deformierbare Dichtung (8) zur Abdichtung zumindest eines zwischen der Kühlvorrichtung (3) und der Verstreckvorrichtung (11) bzw. dem Zwischenkanal (11.1) ausgebildeten Spaltes (6) angeordnet ist
und wobei die Anlageeigenschaften, insbesondere die Anpresskraft und/oder der Anpressdruck und/oder die Anlagefläche zumindest einer Dichtung (2.2, 7, 8) bezüglich der Begrenzungsflächen des jeweiligen Spaltes (2.1, 5, 6) variierbar bzw. nachstellbar ist/sind.

2. Vorrichtung nach Anspruch 1, wobei die Weite des Spaltes (2.1) zwischen der Spinnerette (2) und der Monomerabsaugungsvorrichtung (4) und/oder die Weite des Spaltes (5) zwischen der Monomerabsaugungsvorrichtung (4) und der Kühlvorrichtung (3) und/oder die Weite des Spaltes (6) zwischen der Kühlvorrichtung (3) und der Verstreckvorrichtung (11) bzw. dem Zwischenkanal (11.1) im Betriebszustand der Vorrichtung 3 bis 35 mm, insbesondere 5 bis 30 mm beträgt und wobei die jeweilige zumindest eine Dichtung (2.2, 7, 8) über diese Weite des jeweiligen Spaltes (2.1, 5, 6) abdichtet.

3. Vorrichtung nach einem der Ansprüche 1 oder 2, wobei Ungleichmäßigkeiten bezüglich der Weite der Spalte (2.1, 5, 6) jeweils durch Variation/Nachstellung der Anlageeigenschaften der Dichtung (2.2, 7, 8) in der jeweiligen Weitenrichtung ausgleichbar sind.

4. Vorrichtung nach einem der Ansprüche 1 bis 3, wobei zumindest eine Dichtung (2.2, 7, 8), vorzugsweise alle Dichtungen (2.2, 7, 8) in Weitenrichtung des zugeordneten Spaltes (2.1, 5, 6) um einen Deformationsweg von 3 bis 20 mm, bevorzugt 5 bis 15 mm nachstellbar bzw. deformierbar sind.

5. Vorrichtung nach einem der Ansprüche 1 bis 4, wobei zumindest eine Dichtung (2.2, 7, 8), vorzugsweise alle Dichtungen (2.2, 7, 8) über den gesamten Umfang bzw. im Wesentlichen über den gesamten Umfang des Filamentströmungskanals F umläuft bzw. umlaufen.

6. Vorrichtung nach einem der Ansprüche 1 bis 4, wobei in zumindest einem zwischen den Vorrichtungskomponenten (2, 4, 3, 11 bzw. 11.1) ausgebildeten Spalt (2.1, 5, 6) eine Mehrzahl von Dichtungen (2.2, 7, 8) nebeneinander angeordnet ist und den Filamentströmungskanal F begrenzt.

7. Vorrichtung nach einem der Ansprüche 1 bis 6, wobei zumindest eine Dichtung (2.2, 7, 8), vorzugsweise die Dichtungen (2.2, 7, 8) mit der Maßgabe eingerichtet ist/sind, dass eine Abdichtung bei einem Druck im Filamentströmungsraum F von mehr als 2000 Pa, insbesondere von mehr als 2500 Pa erfolgt.

8. Vorrichtung nach einem der Ansprüche 1 bis 7, wobei zumindest eine Dichtung (2.2, 7, 8) vorzugsweise alle Dichtungen (2.2, 7, 8) mit einem fluiden Medium befüllbar ist/sind bzw. gefüllt ist/sind und wobei die Nachstellung bzw. Einstellung der jeweiligen Dichtung (2.2, 7, 8) durch Einbringen des fluiden Mediums in die Dichtung (2.2, 7, 8) bzw. durch Ausbringen des fluiden Mediums aus der Dichtung (2.2, 7, 8) erfolgt.

9. Vorrichtung nach Anspruch 8, wobei zumindest eine Dichtung (2.2, 7, 8), vorzugsweise die Dichtungen (2.2, 7, 8) eine aufblasbare Dichtung (2.2, 7, 8) ist bzw. aufblasbare Dichtungen (2.2, 7, 8) sind.

10. Vorrichtung nach einem der Ansprüche 1 bis 9, wobei zur Überführung der Vorrichtung in einen Wartungszustand die Anlageeigenschaften, zumindest einer Dichtung (2.2, 7, 8), insbesondere der Dichtungen (2.2, 7, 8) variierbar sind, so dass die den jeweils abzudichtenden Spalt (2.1, 5, 6) begrenzenden Vorrichtungskomponenten (2, 4, 3, 11 bzw. 11.1) in diesem Wartungszustand relativ zueinander verschiebbar bzw. verfahrbar sind, insbesondere in horizontaler Richtung verschiebbar bzw. verfahrbar sind.

11. Vorrichtung nach einem der Ansprüche 1 bis 10, wobei zur Überführung der Vorrichtung in einen Wartungszustand das Volumen bzw. die Dichtungsvolumen zumindest einer Dichtung (2.2, 7, 8), insbesondere der Dichtungen (2.2, 7, 8) variierbar bzw. reduzierbar ist, so dass eine dichtungsfreie Minimalweite bzw. Minimalhöhe zumindest eines Spaltes (2.1, 5, 6), insbesondere der Spalte (2.1, 5, 6) verbleibt und die Vorrichtungskomponenten (2, 4, 3, 11 bzw. 11.1) in diesem Wartungszustand relativ zueinander verschiebbar bzw. verfahrbar sind, insbesondere in horizontaler Richtung verschiebbar bzw. verfahrbar sind.

12. Vorrichtung nach einem der Ansprüche 1 bis 7 oder 10, wobei eine bzw. zumindest eine deformierbare Dichtung zumindest ein mittels zumindest eines Federelementes (31) an eine Begrenzungsfläche des abzudichtenden Spaltes (2.1, 5, 6) angepresstes Dichtelement (32) aufweist.

13. Vorrichtung nach Anspruch 12, wobei die Abmessungen und/oder der Federweg und/oder die Federsteifigkeit des Federelementes (31) mit der Maßgabe bemessen ist/sind, dass ein dichtender Kontakt bzw. ein Abdichtungskontakt des Dichtelementes (32) mit der zugeordneten Begrenzungsfläche des abzudichtenden Spaltes (2.1, 5, 6) gewährleistet ist.

14. Vorrichtung nach einem der Ansprüche 12 oder 13, wobei die Anlageeigenschaften zumindest einer Dichtung bzw. zumindest eines federbelasteten Dichtelementes (32) mittels zumindest eines das Federelement (31) beeinflussenden bzw. beaufschlagenden Manipulationselementes einstellbar sind und wobei vorzugsweise die Vorrichtung durch diese Einstellung der Anlageeigenschaften zumindest eines federbelasteten Dichtelementes (32) in einen Wartungszustand überführbar ist.

15. Vorrichtung nach einem der Ansprüche 1 bis 14, wobei das Aggregat aus der Kühlvorrichtung (3) und der Verstreckvorrichtung (11) als geschlossenes Aggregat ausgebildet ist, wobei außer der Zufuhr der Kühlluft in der Kühlvorrichtung (3) keine weitere Zufuhr eines fluiden Mediums bzw. keine weitere Luftzufuhr in dieses geschlossene Aggregat stattfindet.

16. Vorrichtung nach einem der Ansprüche 1 bis 15, wobei zwischen der Verstreckvorrichtung (11) und der Ablageeinrichtung bzw. dem Ablagesiebband (12) zumindest ein Diffusor (11) angeordnet ist, so dass Filamente (1) und Primärluft P aus der Verstreckvorrichtung (11) in den Diffusor (14) gelangen und wobei vorzugsweise im Bereich des zumindest einen Diffusors (14) zumindest zwei bezüglich der Maschinenrichtung (MD) gegenüberliegende Sekundärluft-Eintrittsspalte (16, 17) vorgesehen sind, durch die Sekundärluft S in den Diffusor (14) gelangt.

17. Vorrichtung nach einem der Ansprüche 1 bis 16, wobei zumindest eine Absaugeinrichtung zum Absaugen von Luft bzw. Prozessluft durch die Ablageeinrichtung bzw. durch das Ablagesiebband (12) vorhanden ist, wobei die Absaugung vorzugsweise mit der Maßgabe erfolgt, dass zumindest im Bereich des Diffusoraustritts (24) eines über der Ablageeinrichtung angeordneten Diffusors (14) Tertiärluft T entlang der äußeren Oberflächen (30) der Diffusorwände (23) in Richtung Ablageeinrichtung bzw. Ablagesiebband (12) strömt, wobei die Tertiärluftströme bevorzugt parallel bzw. im Wesentlichen parallel zu dem in Richtung Diffusoraustritt (24) im Inneren des Diffusors (14) strömenden Mischstrom aus Primärluft P und Sekundärluft S ausgerichtet sind.

18. Vorrichtung nach Anspruch 17, wobei zumindest ein Sekundärluft-Eintrittsspalt (16, 17), vorzugsweise beide Sekundärluft-Eintrittsspalte (16, 17) mit der Maßgabe ausgebildet ist/sind, dass die Sekundärluft S in einem Winkel α zur Filamentströmungsrichtung FS bzw. zur Längsmittelachse M der Vorrichtung bzw. des Diffusors (14) einströmt, wobei der Winkel α kleiner als 100°, zweckmäßigerweise gleich oder kleiner 90° ist, vorzugsweise kleiner als 80°, bevorzugt kleiner als 70° und sehr bevorzugt kleiner als 65° ist.

19. Vorrichtung nach einem der Ansprüche 17 oder 18, wobei im Bereich der Sekundärluft-Eintrittsspalte (16, 17) das Verhältnis der Volumenströme von Primärluft und Sekundärluft V_{P}/V_{S} kleiner als 5 und vorzugsweise kleiner als 4,5 ist.

20. Vorrichtung nach einem der Ansprüche 17 bis 19, wobei in Filamentströmungsrichtung FS hinter bzw. unter den Sekundärluft-Eintrittsspalten (16, 17) ein konvergenter Diffusorabschnitt (20) anschließt.

21. Vorrichtung nach Anspruch 20, wobei in Filamentströmungsrichtung FS an den konvergenten Diffusorabschnitt (20) eine Engstelle (21) des Diffusors (14) anschließt und wobei an die Engstelle (21) zumindest ein divergenter Bereich (22) des Diffusors (14) anschließt.

22. Vorrichtung nach einem der Ansprüche 17 bis 21, wobei die Absaugung der Luftströme unterhalb der Ablageeinrichtung bzw. unterhalb des Ablagesiebbandes (12) in einem Saugbereich erfolgt, dessen Länge in Maschinenrichtung (MD) mindestens das 1,2-fache, bevorzugt mindestens das 1,5-fache und besonders bevorzugt mindestens das 2-fache der Breite B des Diffusoraustrittes (24) beträgt.

## Claims

1. An apparatus for producing spunbonds from continuous filaments (1), in particular of thermoplastic material, comprising at least one spinneret (2) for spinning the continuous filaments (1), at least one monomer extraction apparatus (4), at least one cooling device (3) for cooling the filaments (1), at least one stretching device (11) for stretching the filaments (1) and comprising at least one depositing device, in particular in the form of a depositing foraminous belt (12) for depositing the filaments (1) to form a nonwoven web (13),
wherein at least one deformable seal (2.2) for sealing at least one gap formed between the spinneret (2) and the monomer extraction apparatus (4) is disposed between the spinneret (2) and the monomer extraction apparatus (4),
and/or wherein at least one deformable seal (7) for sealing at least one gap (5) formed between the monomer extraction apparatus (4) and the cooling device (3) is disposed between the monomer extraction apparatus (4) and the cooling device (3),
and/or wherein at least one deformable seal (8) for sealing at least one gap (6) formed between the cooling device (3) and the stretching device (11) or the intermediate channel (11.1) is disposed between the cooling device (3) and the stretching device (11) or an intermediate channel (11.1) of the stretching device (11)
and wherein the installation properties, in particular the pressing force and/or the pressing pressure and/or the contact area of the at least one seal (2.2, 7, 8) in relation to the boundary surfaces of the respective gap (2.1, 5, 6) is/are variable or adjustable.

2. The apparatus according to claim 1, wherein the width of the gap (2.1) between the spinneret (2) and the monomer extraction apparatus (4) and/or the width of the gap (5) between the monomer extraction apparatus (4) and the cooling device (3) and/or the width of the gap (6) between the cooling device (3) and the stretching device (11) or the intermediate channel (11.1) in the operating state of the apparatus is 3 to 35 mm, in particular 5 to 30 mm and wherein the respective at least one seal (2.2, 7, 8) seals across this width of the respective gap (2.1, 5, 6).

3. The apparatus according to one of claims 1 or 2, wherein non-uniformities relating to the width of the gap (2.1, 5, 6) can each be compensated by variation/adjustment of the installation properties of the seal (2.2, 7, 8) in the respective width direction.

4. The apparatus according to one of claims 1 to 3, wherein at least one seal (2.2, 7, 8), preferably all the seals (2.2, 7, 8) are adjustable or deformable in the width direction of the associated gap (2.1, 5, 6) by a deformation path of 3 to 20 mm, preferably 5 to 15 mm.

5. The apparatus according to one of claims 1 to 4, wherein at least one seal (2.2, 7, 8), preferably all the seals (2.2, 7, 8) runs around or run around over the entire circumference or substantially over the entire circumference of the filament flow channel F.

6. The apparatus according to one of claims 1 to 4, wherein a plurality of the seals (2.2, 7, 8) are arranged adjacent to one another in at least one gap (2.1, 5, 6) formed between the apparatus components (2, 4, 3, 11 or 11.1) and delimit the filament flow channel F.

7. The apparatus according to one of claims 1 to 6, wherein at least one seal (2.2, 7, 8), preferably the seals (2.2, 7, 8) is/are adapted such that a sealing is accomplished at a pressure in the filament flow space F of more than 2000 Pa, in particular of more than 2500 Pa.

8. The apparatus according to one of claims 1 to 7, wherein at least one seal (2.2, 7, 8), preferably all the seals (2.2, 7, 8) can be filled or is/are filled with a fluid medium and wherein the adjustment or setting of the respective seal (2.2, 7, 8) is accomplished by introducing the fluid medium into the seal (2.2, 7, 8) or by removing the fluid medium from the seal (2.2, 7, 8) .

9. The apparatus according to claim 8, wherein at least one seal (2.2, 7, 8), preferably the seals (2.2, 7, 8) is an inflatable seal (2.2, 7, 8) or are inflatable seals (2.2, 7, 8).

10. The apparatus according to one of claims 1 to 9, wherein for transferring the apparatus into a maintenance state the installation properties, of at least one seal (2.2, 7, 8), in particular of the seals (2.2, 7, 8) are variable so that the apparatus components (2, 4, 3 11 or 11.1) delimiting the gap (2.1, 5, 6) to be sealed in each case are displaceable or movable relative to one another in this maintenance state, in particular are displaceable or movable in the horizontal direction.

11. The apparatus according to one of claims 1 to 10, wherein for transferring the apparatus into a maintenance state the volume or the sealing volumes of at least one seal (2.2, 7, 8), in particular of the seals (2.2, 7, 8) is variable or reducible so that a seal-free minimal width or minimal height of at least one gap (2.1, 5, 6), in particular of the gaps (2.1, 5, 6) remains and the apparatus components (2, 4, 3, 11 or 11.1) are displaceable or movable relative to one another in this maintenance state, in particular are displaceable or movable in the horizontal direction.

12. The apparatus according to one of claims 1 to 7 or 10, wherein one or at least one deformable seal comprises at least one sealing element (32) pressed by means of at least one spring element (31) onto a boundary surface of the gap (2.1, 5, 6) to be sealed.

13. The apparatus according to claim 12, wherein the dimensions and/or the spring deflection and/or the spring stiffness of the spring element (31) is/are dimensioned such that a sealing contact or a sealing contact of the sealing element (32) with the associated boundary surface of the gap (2.1, 5, 6) to be sealed is ensured.

14. The apparatus according to one of claims 12 or 13, wherein the installation properties of at least one seal or of at least one spring-loaded sealing element (32) can be set by means of at least one manipulation element which influences or acts upon the spring element (31) and wherein preferably the apparatus can be transferred into a maintenance state by this setting of the installation properties of at least one spring-loaded sealing element (32).

15. The apparatus according to one of claims 1 to 14, wherein the unit comprising the cooling device (3) and the stretching device (11) is configured as a closed unit, wherein apart from the supply of cooling air in the cooling device (3) no further supply of a fluid medium or no further supply of air into this closed unit takes place.

16. The apparatus according to one of claims 1 to 15, wherein at least one diffuser (11) is disposed between the stretching device (11) and the depositing device or the depositing foraminous belt (12), so that filaments (1) and primary air P from the stretching device (11) enter into the diffuser (14) and wherein preferably in the region of the at least one diffuser (14) at least two secondary air inlet gaps (16, 17) which are opposite in relation to the machine direction (MD) and through which secondary air S passes into the diffuser (14) are provided.

17. The apparatus according to one of claims 1 to 16, wherein at least one extraction device is provided for extracting air or process air through the depositing device or through the depositing foraminous belt (12), wherein the extraction is preferably accomplished such that at least in the region of the diffuser outlet (24) of a diffuser (14) arranged above the depositing device, tertiary air T flows along the outer surfaces (30) of the diffuser walls (23) in the direction of the depositing device or depositing foraminous belt (12), wherein the tertiary air flows are preferably aligned parallel or substantially parallel to the mixed flow of primary air P and secondary air S flowing in the direction of the diffuser outlet (24) inside the diffuser (14).

18. The apparatus according to claim 17, wherein at least one secondary air inlet gap (16, 17), preferably both secondary air inlet gaps (16, 17) is/are configured such that the secondary air S flows in at an angle α with respect to the filament flow direction FS or to the longitudinal central axis M of the apparatus or the diffuser (14), wherein the angle α is less than or equal to 100°, expediently less than or equal to 90°, preferably less than 80°, preferably less than 70° and very preferably less than 65°.

19. The apparatus according to one of claims 17 or 18, wherein in the region of the secondary air inlet gaps (16, 17) the ratio of the volume flows of primary and secondary air V_{P}/V_{S} is less than 5, preferably less than 4.5.

20. The apparatus according to one of claims 17 to 19, wherein a convergent diffuser section (20) follows downstream or below the secondary air inlet gaps (16, 17) in the filament flow direction FS.

21. The apparatus according to claim 20, wherein in the filament flow direction FS the convergent diffuser section (20) is adjoined by a constriction (21) of the diffuser (14) and wherein the constriction (21) is adjoined by at least one divergent region (22) of the diffuser (14).

22. The apparatus according to one of claims 17 to 21, wherein the extraction of the air flows underneath the depositing device or underneath the depositing foraminous belt (12) takes place in a suction region whose length in the machine direction (MD) is at least 1.2 times, preferably at least 1.5 times and particularly preferably at least twice the width B of the diffuser outlet (24).

## Revendications

1. Dispositif, destiné à fabriquer des non-tissés filés-liés à partir de filaments continus (1), notamment en matière thermoplastique, comprenant au moins une busette (2) destinée à filer les filaments continus (1), au moins un dispositif d'aspiration de monomères (4), au moins un dispositif de refroidissement (3), destiné à refroidir les filaments (1), au moins un dispositif d'étirage (11), destiné à étirer les filaments (1) et comprenant au moins un système de dépose, notamment sous la forme d'une bande perforée de dépose (12) pour déposer les filaments (1) pour former une bande de non-tissé (13),
entre la busette (2) et le dispositif d'aspiration de monomères (4) étant placé au moins un joint (2.2) déformable, destiné à assurer l'étanchéité d'au moins une fente conçue entre la busette (2) et le dispositif d'aspiration de monomères (4),
et/ou entre le dispositif d'aspiration de monomères (4) et le dispositif de refroidissement (3) étant placé au moins un joint (7) déformable, destiné à assurer l'étanchéité d'au moins une fente (5) conçue entre le dispositif d'aspiration de monomères (4) et le dispositif de refroidissement (3),
et/ou entre le dispositif de refroidissement (3) et le dispositif d'étirage (11) ou un canal intermédiaire (11.1) du dispositif d'étirage (11) étant placé au moins un joint (8) déformable, destiné à assurer l'étanchéité d'au moins une fente (6) conçue entre le dispositif de refroidissement (3) et le dispositif d'étirage (11) ou le canal intermédiaire (11.1)
et les propriétés d'appui, notamment la force de serrage et/ou la pression de contact et/ou la surface d'appui d'au moins un joint (2.2, 7, 8) étant variable(s) ou réajustable(s) au niveau des surfaces de délimitation de la fente (2.1, 5, 6) concernée.

2. Dispositif selon la revendication 1, dans l'état de service du dispositif, l'ampleur de la fente (2.1) entre la busette (2) et le dispositif d'aspiration de monomères (4) et/ou l'ampleur de la fente (5) entre le dispositif d'aspiration de monomères (4) et le dispositif de refroidissement (3) et/ou l'ampleur de la fente (6) entre le dispositif de refroidissement (3) et le dispositif d'étirage (11) ou le canal intermédiaire (11.1) étant de 3 à 35 mm, notamment de 5 à 30 mm et l'au moins un joint (2.2, 7, 8) concerné assurant l'étanchéité sur ladite ampleur de la fente (2.1, 5, 6) concernée.

3. Dispositif selon l'une quelconque des revendications 1 ou 2, des irrégularités au niveau de l'ampleur des fentes (2.1, 5, 6) étant compensables respectivement par variation/réajustement des propriétés d'appui du joint (2.2, 7, 8) dans la direction de l'ampleur concernée.

4. Dispositif selon l'une quelconque des revendications 1 à 3, au moins un joint (2.2, 7, 8), de préférence tous les joints (2.2, 7, 8) étant réajustables, respectivement déformables dans la direction de l'ampleur de la fente (2.1, 5, 6) associée, de la valeur d'une course de déformation de 3 à 20 mm, de préférence de 5 à 15 mm.

5. Dispositif selon l'une quelconque des revendications 1 à 4, au moins un joint (2.2, 7, 8), de préférence tous les joints (2.2, 7, 8) entourant l'ensemble de la périphérie ou sensiblement l'ensemble de la périphérie du canal de circulation des filaments F.

6. Dispositif selon l'une quelconque des revendications 1 à 4, dans au moins une fente (2.1, 5, 6) conçue entre les composants du dispositif (2, 4, 3, 11 ou 11.1), une pluralité de joints (2.2, 7, 8) étant placée côte à côte et délimitant le canal de circulation des filaments F.

7. Dispositif selon l'une quelconque des revendications 1 à 6, au moins un joint (2.2, 7, 8), de préférence les joints (2.2, 7, 8) étant aménagé(s) avec le critère qu'une étanchéité soit assurée à une pression dans l'espace de circulation des filaments F supérieure à 2000 Pa, notamment supérieure à 2500 Pa.

8. Dispositif selon l'une quelconque des revendications 1 à 7, au moins un joint (2.2, 7, 8), de préférence tous les joints (2.2, 7, 8) étant remplissable(s) ou rempli(s) d'un milieu fluide et le réajustement ou le réglage du joint (2.2, 7, 8) concerné s'effectuant par introduction du milieu fluide dans le joint (2.2, 7, 8) ou par extraction du milieu fluide hors du joint (2.2, 7, 8).

9. Dispositif selon la revendication 8, au moins un joint (2.2, 7, 8), de préférence les joints (2.2, 7, 8) étant un joint (2.2, 7, 8) gonflable ou des joints (2.2, 7, 8) gonflables.

10. Dispositif selon l'une quelconque des revendications 1 à 9, pour faire passer le dispositif dans un état de maintenance, les propriétés d'appui d'au moins un joint (2.2, 7, 8), notamment des joints (2.2, 7, 8) étant variables, de telle sorte que dans ledit état de maintenance, les composants du dispositif (2, 4, 3, 11 ou 11.1) qui délimitent la fente (2.1, 5, 6) dont il s'agit respectivement d'assurer l'étanchéité soient translatables ou déplaçables l'un par rapport à l'autre, notamment dans la direction horizontale.

11. Dispositif selon l'une quelconque des revendications 1 à 10, pour faire passer le dispositif dans un état de maintenance, le volume ou le volume d'étanchéité d'au moins un joint (2.2, 7, 8), notamment des joints (2.2, 7, 8) étant variable ou réductible, de sorte qu'il reste une ampleur minimale ou une hauteur minimale exempte de joint sur au moins une fente (2.1, 5, 6), notamment sur les fentes (2.1, 5, 6) et que dans cet état de maintenance, les composants du dispositif (2, 4, 3, 11 ou 11.1) soient translatables ou déplaçables l'un par rapport à l'autre, notamment dans la direction horizontale.

12. Dispositif selon l'une quelconque des revendications 1 à 7 ou 10, un ou au moins un joint déformable comportant au moins un élément d'étanchéité (32) pressé à l'aide d'au moins un élément à ressort (31) sur une surface de délimitation de la fente (2.1, 5, 6) dont il s'agit d'assurer l'étanchéité.

13. Dispositif selon la revendication 12, les dimensions et/ou le débattement et/ou la rigidité élastique de l'élément à ressort (31) étant dimensionné(es) avec le critère qu'un contact étanche ou qu'un contact hermétique de l'élément d'étanchéité (32) avec la surface de délimitation associée de la fente (2.1, 5, 6) dont il s'agit d'assurer l'étanchéité soit assuré.

14. Dispositif selon l'une quelconque des revendications 12 ou 13, les propriétés d'appui d'au moins un joint ou d'au moins un élément d'étanchéité (32) soumis à ressort étant réglables à l'aide d'un élément de manipulation influençant ou soumettant l'élément à ressort (31) et de préférence par ledit réglage des propriétés d'appui d'au moins un élément d'étanchéité (32) soumis à ressort, le dispositif étant susceptible d'être amené dans un état de maintenance.

15. Dispositif selon l'une quelconque des revendications 1 à 14, l'ensemble composé du dispositif de refroidissement (3) et du dispositif d'étirage (11) étant conçu sous la forme d'un ensemble clos, hormis l'apport de l'air de refroidissement dans le dispositif de refroidissement (3), aucun apport supplémentaire d'un milieu fluide ou aucun apport supplémentaire d'air de refroidissement dans ledit ensemble clos n'ayant lieu.

16. Dispositif selon l'une quelconque des revendications 1 à 15, entre le dispositif d'étirage (11) et le système de dépose ou la bande perforée de dépose (12) étant placé au moins un diffuseur (11), de sorte que des filaments (1) et de l'air primaire P arrivent hors du dispositif d'étirage (11) dans le diffuseur (14) et de préférence dans la zone de l'au moins un diffuseur (14) étant prévues au moins deux fentes d'entrée d'air secondaire (16, 17) opposées par rapport à la direction de la machine (MD), à travers lesquelles l'air secondaire S arrive dans le diffuseur (14) .

17. Dispositif selon l'une quelconque des revendications 1 à 16, au moins un système d'aspiration étant présent pour aspirer de l'air ou de l'air de processus à travers le système de dépose ou à travers la bande perforée de dépose (12), l'aspiration s'effectuant de préférence avec le critère qu'au moins dans la zone de la sortie de diffuseur (24) d'un diffuseur (14) placé au-dessus du système de dépose, de l'air tertiaire T circule le long des surfaces extérieures (30) des parois de diffuseur (23) dans la direction du système de dépose ou de la bande perforée de dépose (12), les flux d'air tertiaire étant orientés de préférence à la parallèle ou sensiblement à la parallèle du flux mixte d'air primaire P et d'air secondaire S circulant dans la direction de la sortie du diffuseur (24) à l'intérieur du diffuseur (14).

18. Dispositif selon la revendication 17, au moins une fente d'entrée d'air secondaire (16, 17), de préférence les deux fentes d'entrée d'air secondaire (16, 17) étant conçue (s) avec le critère que l'air secondaire S afflue sous un angle α par rapport à la direction de circulation des filaments FS ou à l'axe médian longitudinal M du dispositif ou du diffuseur (14), l'angle α étant inférieur à 100°, opportunément inférieur ou égal à 90°, de préférence inférieur à 80°, de manière préférentielle, inférieur à 70° et de manière très préférentielle, inférieur à 65°.

19. Dispositif selon l'une quelconque des revendications 17 ou 18, dans la zone des fentes d'entrée d'air secondaire (16, 17), le rapport des débits volumétriques de l'air primaire et de l'air secondaire Vₚ/Vₛ étant inférieur à 5 et de préférence inférieur à 4,5.

20. Dispositif selon l'une quelconque des revendications 17 à 19, dans la direction de circulation des filaments FS, derrière ou sous les fentes d'entrée d'air secondaire (16, 17) se raccordant un segment de diffuseur (20) convergent.

21. Dispositif selon la revendication 20, dans la direction de circulation des filaments FS, sur le segment de diffuseur (20) convergent se raccordant un étranglement (21) du diffuseur (14) et sur l'étranglement (21) se raccordant au moins une zone divergente (22) du diffuseur (14).

22. Dispositif selon l'une quelconque des revendications 17 à 21, l'aspiration des flux d'air ayant lieu en-dessous du système de dépose ou en-dessous de la bande perforée de dépose (12), dans une zone d'aspiration dont la longueur dans la direction de la machine (MD) correspond à au moins 1,2 fois, de préférence à au moins 1,5 fois et de manière particulièrement préférentielle à au moins 2 fois la largeur B de la sortie du diffuseur (24).
